# EUROPÄISCHE PATENTSCHRIFT

(11) **EP 1 592 518 B1**
(45) Veröffentlichungstag und Bekanntmachung des Hinweises auf die Patenterteilung: **06.12.2006**
(21) Anmeldenummer: 04739538.9
(22) Anmeldetag: 02.06.2004
(51) Int. Cl.: B05B 15/04

(54) **SPRÜHHAUBE UND DRUCKLUFTFREIE SPRÜHPISTOLE ZUM AUFBRINGEN VON FARBEN UND GRUNDIERUNGEN**
SPRAY HOOD AND COMPRESSED AIR-FREE SPRAY PISTOL FOR APPLYING PAINTS AND UNDERCOATINGS
ECRAN PROTECTEUR DE PROJECTION, ET PISTOLET DE PROJECTION SANS AIR COMPRIME POUR L'APPLICATION DE PEINTURES ET DE COUCHES DE FOND

(30) Priorität: 21.08.2003 DE 20312902 U; 05.12.2003 DE 10357375; 20.02.2004 WO PCT/EP2004/001662
(43) Veröffentlichungstag der Anmeldung: 09.11.2005
(73) Patentinhaber: Roller, Martin, 71665 Vaihingen (DE)
(72) Erfinder: Roller, Martin, 71665 Vaihingen (DE)
(74) Vertreter: Fleck, Hermann-Joseph
(86) Internationale Anmeldenummer: PCT/EP2004/005960
(87) Internationale Veröffentlichungsnummer: WO 2005/028122

(56) Entgegenhaltungen:
- BE-A- 351 234
- GB-A- 196 416
- US-A- 5 794 855
- US-A1- 2001 055 512
- US-B1- 6 209 807

## Beschreibung

Die Erfindung bezieht sich auf eine Auftraghilfe zum Aufbringen von Farben und Grundierungen oder dgl. mittels einer druckluftfreien Sprühpistole und auf eine druckluftfreie Sprühpistole mit einer solchen Auftraghilfe.

Üblicherweise werden Fassaden- und Dachbeschichtungen im Außenbereich aus flüssigen Materialien, wie Farben und Grundierungen, mit Hilfe einer Streichbürste oder einer Farbwalze aus einem Eimer aufgebracht. Weiter können Farben mittels druckluftloser Flüssigkeitspumpen über einen Schlauch in den Verlängerungsstab einer Farbwalze gepumpt und mit der Walze auf Fassaden verteilt werden. Dies ist durch das Gewicht des farbgefüllten Stabes und der Walze körperlich anstrengend und durch den Schlauch am Stab auf Fassadengerüsten sehr unhandlich.

Eine in der BE 351 234 A gezeigte Auftraghilfe eines derartigen Aufbaus dient in Verbindung mit einer Sprühvorrichtung dazu, die unter Wirkung von Druckluft (vgl.

Anspruch 3) entstehende Farb- oder Lackwolke in Form zu halten (vgl. Seite 2, Zeilen 1 bis 5), wozu auch ein Faserkranz um die Auslassöffnung des Sprühvorsatzes dient, wie beispielsweise auf Seite 3, 3. und 4. Abs. beschrieben. Hingegen treten bei druckluftfreien Sprühpistolen derartige Sprühnebel praktisch nicht auf, und eine Konturgebung mittels der Borsten ist bei einer druckluftfreien Sprühpistole nicht von Belang.

Weitere Vorsätze für in der Regel unter Druckluft wirkende Sprühpistolen sind in der US 6,209,807 B1, der GB 196,416 A und der US 5,360,165 A angegeben, bei denen keine Borstenanordnungen vorgesehen sind, sowie weiterhin in der US 4,895,306 A, der US 2001/055512 A1 und der JP 08309240 A gezeigt, die z.B. zum Versprühen von Herbiziden oder zum Reinigen von Autorädern dienen.

Der Erfindung liegt das Problem zugrunde, ein gleichmäßiges, druckluftfreies Aufspritzen von Flüssigkeiten ohne körperliche Anstrengung im Außenbereich zu ermöglichen.

Dieses Problem wird mit den Merkmalen des Anspruches 1 bzw. 14 gelöst. Hierbei ist vorgesehen, dass auf der Innenseite der Borstenanordnung ein mit dem auslassseitigen freien Randbereich des sich öffnenden Abschnittes verbundener Schutzring angeordnet ist, über den die Borsten mit ihren freien Enden vorstehen. Bei der druckluftfreien Sprühpistole mit einer solchen Auftraghilfe ist des Weiteren vorgesehen, dass der Förderdruck mehr als 0, aber höchstens 80 bar beträgt.

Mit diesen Maßnahmen in Verbindung mit der druckluftfreien Sprühpistole, bei der praktisch keine Vernebelung stattfindet, können flüssige Materialien rationell und ohne körperliche Anstrengung auf Fassaden oder Dächern im Außenbereich flächendeckend aufgebracht werden, ohne dass der Wind die Flüssigkeiten fortträgt und in der Umgebung auf Autos oder sonstigen umstehenden Gegenständen und Gebäuden verteilt. Durch den sich in Spritzrichtung öffnenden Spritzschutz entsteht ein windgeschützter Bereich, der durch den Schutzring wirkungsvoll bis in den Bereich der Borsten fortgesetzt ist. Die Flüssigkeit kann ungehindert auf die zu bearbeitende Fläche aufgebracht werden. Ein Berühren der Fläche mit den Borsten ist unschädlich. Nach dem Aufsprühen ist z.B. nur noch leichtes Nachwalzen der Beschichtung erforderlich, um eine gleichmäßige Verteilung auf der Fläche zu erreichen. Diese Vorgehensweise ist nicht nur kräfte-, sondern vor allem auch zeitsparend. Unter druckluftfreier Sprühpistole ist eine ohne Druckluft arbeitende Sprühpistole zu verstehen. Die Ausbildung der Sprühpistole ist derart, dass kein Sprüh- bzw. Spritznebel entsteht. Mit dem Schutzring wird sicher vermieden, dass Spritzmittel insbesondere durch den Bereich der Borstenansätze dringt. Gleichzeitig bleibt der Spritzraum unbeeinträchtigt, da sich die Borsten praktisch nicht nach innen biegen können, wohl aber ungehindert nach außen.

Vorteilhafte Ausgestaltungen der Erfindung sind in den Unteransprüchen angegeben.

Ist vorgesehen, dass der sich öffnende Abschnitt im Querschnitt länglich mit einer entsprechend dem Sprühstrahlquerschnitt ausrichtbaren Längsausdehnung ausgebildet ist, wird die Handhabbarkeit beim Auftragen begünstigt, da der seitliche Rand des Trichters im Wesentlichen an die Kontur des Sprühstrahls angepasst ist.

Verschiedene vorteilhafte Formgebungen bestehen dabei darin, dass der sich öffnende Abschnitt etwa ovalen, kreisrunden oder mehreckigen Querschnitt besitzt. Bei der mehreckigen Ausführung kann die Form z.B. als schmales Rechteck oder schmales Parallelogramm oder ähnlich ausgestaltet sein.

Der Befestigungsabschnitt kann unterschiedlich in der Weise ausgebildet sein, dass er mit einer Schraubbefestigung, Steckbefestigung, einem Bajonettverschluss, einer Rastbefestigung oder Klemmbefestigung versehen ist, womit auch eine Anpassung an die Form insbesondere des die Spritzdüse tragenden Abschnittes ermöglicht wird.

Bei Verschleiß können die aufgesetzten Borsten, die z.B. aus Kunststoff, Gummi, Naturhaar oder Naturfasern oder dgl. bestehen, bzw. die Borstenanordnung leicht abgenommen und ausgetauscht werden, wenn vorgesehen ist, dass die Borstenanordnung eine Halterung aufweist, mit der sie an dem Rand des Auslasses lösbar anbringbar oder angebracht ist. Verschiedene Ausgestaltungsmöglichkeiten bestehen ferner darin, dass die Borstenanordnung achsparallel zur Achse des sich öffnenden Abschnittes oder zumindest parallel zueinander oder schräg nach außen gerichtete Borsten aufweist.

Um eine verbesserte Anpassbarkeit an schwer zugänglichen Stellen zu erhalten, ist des Weiteren die Maßnahme von Vorteil, dass der Befestigungsabschnitt einen verstellbaren Schwenkabschnitt aufweist und/oder elastisch, aber formstabil ausgebildet ist.

Eine vorteihafte Gestaltung besteht darin, dass der sich öffnende Abschnitt (zumindest in einem Längsschnitt) trichterförmig ausgebildet ist.

Für ein störungsfreies Auftragen der Farbe bzw. Grundierung im Außenbereich tragen ferner die Maßnahmen bei, dass die Borsten um weniger als die Hälfte ihrer Länge über den freien Rand des Schutzringes vorstehen. Hierdurch wird ein Austritt des Sprühmittels über die kritischen Bereiche der Borsten ausgeschlossen, während die Borsten in ihren Endabschnitten eine genügende Elastizität aufweisen.

Weitere vorteilhafte Ausgestaltungsmöglichkeiten für die Anbringung des Schutzringes bestehen darin, dass der Schutzring über den Borstenring oder unmittelbar an dem freien Randbereich des sich öffnenden Abschnittes angebracht ist.

Eine störungsfreie Handhabung und leichte Bedienbarkeit wird des Weiteren dadurch begünstigt, dass der Schutzring aus Kunststoff oder Gummi besteht und geringere Steifigkeit besitzt als der sich öffnende Abschnitt.

Für die Wirkungsweise und einfache Anbringung des Borstenringes und des Schutzringes sind weiterhin die Maßnahmen von Vorteil, dass der sich öffnende Abschnitt in seinem auslassseitigen Randbereich achsparallel ausgebildet ist.

Für eine wirkungsvolle Auftragung von Farben und Grundierungen in Verbindung mit der Auftraghilfe sind des Weiteren die Maßnahmen vorteilhaft, dass der Förderdruck zwischen 10 und 50 bar beträgt und die Fördervorrichtung als Schlauchpumpe, Membranpumpe, Kolbenpumpe, Schneckenpumpe oder Peristaltikpumpe ausgebildet ist.

Die Erfindung wird nachfolgend anhand von Ausführungsbeispielen unter Bezugnahme auf die Zeichnungen näher erläutert. Es zeigen:
- Fig. 1: eine seitliche Ansicht einer an einer Sprühpistole angebrachten, als Spritzschutz ausgebildeten Auftraghilfe,
- Fig. 2: eine schematische Ansicht eines an einer Sprühpistole angebrachten Spritzschutzes, wobei ein Befestigungsabschnitt verstellbar ausgebildet ist,
- Fig. 3: verschiedene Querschnittsformen eines trichterförmigen Abschnittes des Spritzschutzes und
- Fig. 4: ein in Fig. 2 gekennzeichnetes Detail.

Wie die Fig. 1 und 2 zeigen, ist eine als in Längsschnitt trichterförmiger Spritzschutz 1 ausgebildete Auftraghilfe mittels eines an dem schmalen Trichtereinlass ausgebildeten Befestigungsabschnitts 3 an einem eine Sprühdüse umgebenden vorderen Abschnitt, insbesondere dem Düsenabschnitt einer druckluftfreien Sprühpistole 4, aufgesetzt und mittels eines Befestigungsmittels 3.1 in Form eines schellenartigen Befestigungsringes festgespannt. An dem umlaufenden Rand des Trichterauslasses ist eine Borstenanordnung 2 mit abstehenden Borsten mittels einer Halterung mit einem Haltering 2.1 bzw. Borstenring lösbar angebracht.

Alternativ, aber weniger vorteilhaft, könnte der sich in Spritzrichtung öffnende Abschnitt des Spritzschutzes 1 im Längsschnitt gestuft ausgestaltet sein.

Gemäß Fig. 2 kann der Befestigungsabschnitt 3 mit einem verstellbaren und in einer gewünschten Schwenkstellung festlegbaren Schwenkabschnitt 3.2 z.B. in Form eines Kugelgelenkes versehen sein. Die Befestigungsmittel 3.1 des Befestigungsabschnittes 3 können in verschiedener Weise ausgebildet sein, beispielsweise als Steckbefestigung, Schraubbefestigung, als Bajonettverschluss, als Klemmbefestigung z.B. mit Schelle oder als Rastverbindung. Der Schwenkabschnit 3.2 kann z.B. auch als in verschiedene Richtungen biegbarer Rohrabschnitt ausgebildet oder mit einer Schwenkachse versehen sein.

Die Borsten der Borstenanordnung 2 können, wie die Fig. 1 und 2 zeigen, z.B. entweder schräg nach außen oder parallel zur Trichterachse oder zumindest parallel zueinander gerichtet sein. Sie besitzen z.B. eine Länge zwischen 1 und 30 cm, vorzugsweise zwischen 2 und 12 cm oder 4 und 10 cm, wobei auch die übrige Gestaltung des Spritzschutzes (beispielsweise Länge, Öffnungswinkel) für die Länge und Steifigkeit der Borsten eine Rolle spielt, und die Borsten bestehen aus Kunststoff, Naturhaar, Naturfaser oder Gummi oder dgl. und sind steif genug, um auch in waagrechter Lage ihre vorstehende Richtung beizubehalten. Die Halterung mit dem Borstenring 2.1 ist vorzugsweise lösbar ausgebildet, so dass unterschiedliche Borstenanordnungen 2 angebracht werden können, um sie bei Verschleiss leicht austauschen zu können. Bei Gummi- oder Kunststoffborsten können diese einstückig an dem Haltering 2.1 angebracht sein. Mit den Borsten wird eine Berührung des zu bespritzenden Gegenstandes ermöglicht, ohne dass dieser beschädigt wird. Auf der Innenseite ist die Borstenanordnung 2 von einem umlaufenden Schutzring teilweise z.B. um mehr als ein Drittel, die Hälfte oder Zweidrittel ihrer Länge - je nach ihrer Ausführung - überlappt.

Der trichterförmige Abschnitt 1.1 des Spritzschutzes 1, der aus Kunststoff, Gummi oder Metall oder einem anderen steifen Material bestehen kann, und formstabil, aber vorteilhaft etwas flexibel ausgebildet ist, ist im Längsschnitt entweder durch Geraden oder konvex nach innen oder außen verlaufende Kurven begrenzt. Im Querschnitt bzw. in einer Vorderansicht entgegen der Sprührichtung kann der trichterförmige Abschnitt 1.1 verschiedene Formen besitzen, wie die Fig. 3 beispielhaft in den Teilbildern a) bis f) zeigt, wobei die Längsausdehnung entsprechend dem Querschnitt des Sprühstrahles gerichtet ist. Hierzu kann der Befestigungsabschnitt 3 in Verbindung mit dem vorderen Abschnitt der Sprühpistole 4 eine Justierhilfe zum eindeutigen Abstimmen der im Querschnitt längs gerichteten Ausdehnungen des Sprühstrahles und des sich öffnenden Abschnitts aufeinander aufweisen. Der Öffnungswinkel des trichterförmigen Abschnittes 1.1 liegt etwa in einem Bereich zwischen 40° und 120°, z.B. zwischen 50° und 100° und hängt insbesondere auch von dem Öffnungswinkel des Sprühstrahls ab. Die Ausrichtung der längs gerichteten Ausdehnung des Trichterquerschnitts ist in der Regel vertikal entsprechend der üblichen Ausdehnung des Sprühstrahls. Die längs gerichtete Ausdehnung des sich öffnenden Abschnittes ist vorzugsweise mindestens doppelt so groß wie seine quer gerichtete Ausdehnung und beträgt z.B. mindestens 20 cm, vorzugsweise aber höchstens 30 cm.

Fig. 4 zeigt ein in Fig. 2 dargestelltes Detail D zur Anbringung der Borstenanordnung 2 und des Schutzringes 5 an dem auslassseitigen freien Endbereich des sich öffnenden, insbesondere trichterförmigen Abschnittes 1.1. Der Haltering bzw. Borstenring 2.1, in den Büschel von Borsten nebeneinander eingesetzt sind, ist an seinem schmalen Rand, der dem freien Rand des sich öffnenden Abschnittes 1.1 zugekehrt ist, mit einem in Längsrichtung verlaufenden Steckschlitz 2.3 versehen, mit dem er auf den Randbereich des sich öffnenden Abschnittes 1.2 aufgesteckt ist und an dem er mittels Halteelementen 2.2, beispielsweise in Form von Nieten, Schrauben oder Rastelementen, vorzugsweise lösbar festgelegt ist. Auf der Innenseite des Borstenringes 2.1 und/oder Randbereiches des sich öffnenden Abschnittes 1.1 ist der umlaufende Schutzring 5 z.B. ebenfalls mittels eines Fixierelementes 5.1, etwa einem Niet, einer Schraube oder einer Clipsverbindung, oder aber einstückig an dem Randbereich des sich öffnenden Abschnittes 1.1 angeformt. Der umlaufende Schutzring 5 überlappt die Innenseite der Borsten um vorzugsweise mindestens ein Drittel, besser mindestens die Hälfte oder Zweidrittel, so dass das Spritzmittel insbesondere in den Bereichen der Borstenansätze zwischen den Borsten nicht hindurchdringen kann. Auch wird mittels des Schutzringes 5 verhindert, dass sich die Borsten 2 in den lichten Spritzraum der Auftraghilfe hineinbiegen und die Spritzwirkung stören können. Andererseits können die Borsten 2 sich an ihren Enden leicht über den freien Rand des Schutzringes 5 etwas nach innen biegen und können sich im Übrigen ungehindert über ihre gesamte Länge nach außen biegen, falls eine Berührung mit der zu bespritzenden Fläche stattfindet. Dadurch werden die Wirksamkeit der Auftraghilfe und die Handhabung wesentlich vereinfacht. Der Schutzring 5 ist vorzugsweise weniger steif ausgebildet als der relativ steife, sich öffnende Abschnitt 1.1, wodurch eine für die Bedienung günstige Flexibilität des Schutzringes 5 erhalten wird. Beispielsweise haben die relativ eigensteifen Borsten eine Länge zwischen 5 und 12 cm, während die Länge des Schutzringes im Querschnitt z.B. zwischen 3 und 11 cm beträgt, wobei sie immer kürzer ist als die Borsten.

Für die Fertigung und Anbringung besteht eine vorteilhafte Maßnahme darin, dass die Borstenanordnung aus dem Borstenring 2.1 mit den eingesetzten Borsten als Längsstreifen von langem Bandmaterial entsprechend der Umfangslänge des äußeren freien Randes des sich öffnenden Abschnittes 1.1 abgelängt wird und an ihren Stoßrändern beim Anbringen an dem sich öffnenden Abschnitt 1.1 zusammengefügt wird. Entsprechend kann auch der Schutzring 5 von bandförmigem Kunststoffmaterial abgelängt werden. Stehen hierbei die Borsten im Wesentlichen parallel zueinander nach außen vor, können sie leicht mit dem Haltering an dem sich öffnenden Abschnitt 1.1 angebracht werden; Gleiches gilt auch für den Schutzring 5. Vorteilhaft ist, wie in Fig. 4 ebenfalls gezeigt, im freien Endbereich des sich öffnenden Abschnittes 1.1 ein nach außen vorspringender Absatz 1.2 angeformt, von dem sich der freie Randbereich des sich öffnenden Abschnittes 1.1 nach vorne erstreckt. Der Absatz 1.2 ergibt einen günstigen Ansatzbereich für den Borstenring 2.1 und auch den Schutzring 5 und außerdem einen im Wesentlichen bündigen, glatten Übergang zum Inneren des sich öffnenden Abschnittes 1.1.

Die druckluftfreie Spritz- bzw. Sprühpistole weist zum Fördern des Spritzmaterials z.B. eine Schlauchpumpe, Membranpumpe, Kolbenpumpe, Schneckenpumpe oder Peristaltikpumpe auf. Der Förderdruck beträgt mehr als 0 oder höchstens 80 bar, vorzugsweise 10 bis 40 oder höchstens 50 bar. Bei einer solchen druckluftfreien Sprühpistole werden im Außenbereich mit der beschriebenen Auftraghilfe beste Auftragergebnisse bei einfacher Bedienung erzielt.

## Patentansprüche

1. Auftraghilfe zum Aufbringen von Farben und Grundierungen oder dgl. mittels einer druckluftfreien Sprühpistole (4), wobei die Auftraghilfe (1) einen sich in Längsrichtung öffnenden Abschnitt (1.1) aufweist, der an seinem schmalen Einlass in einen Befestigungsabschnitt (3) zum Anbringen an der Sprühpistole (4) übergeht und an seinem auslassseitigen Randbereich mit einer in Spritzrichtung vorstehenden, umlaufenden Borstenanordnung (2) versehen ist,
**dadurch gekennzeichnet,**
**dass** auf der Innenseite der Borstenanordnung (2) ein mit dem auslassseitigen freien Randbereich des sich öffnenden Abschnittes (1.1) verbundener Schutzring (5) angeordnet ist, über den die Borsten mit ihren freien Enden vorstehen.

2. Auftraghilfe nach Anspruch 1,
**dadurch gekennzeichnet,**
**dass** der sich öffnende Abschnitt (1.1) im Querschnitt länglich mit einer entsprechend dem Sprühstrahlquerschnitt ausrichtbaren Längsausdehnung ausgebildet ist.

3. Auftraghilfe nach Anspruch 2,
**dadurch gekennzeichnet,**
**dass** der sich öffnende Abschnitt (1.1) ovalen, kreisrunden oder mehreckigen Querschnitt besitzt.

4. Auftraghilfe nach einem der vorhergehenden Ansprüche,
**dadurch gekennzeichnet,**
**dass** der Befestigungsabschnitt (3) mit einer Schraubbefestigung, Steckbefestigung, einem Bajonettverschluss, einer Rastbefestigung oder Klemmbefestigung versehen ist.

5. Auftraghilfe nach einem der vorhergehenden Ansprüche,
**dadurch gekennzeichnet,**
**dass** die Borstenanordnung (2) eine Halterung (2.1, 2.2) aufweist, mit der sie an dem Rand des Auslasses lösbar anbringbar oder angebracht ist.

6. Auftraghilfe nach Anspruch 5,
**dadurch gekennzeichnet,**
**dass** die Halterung einen Borstenring (2.1) aufweist, der auf seiner dem freien Rand des sich öffnenden Abschnitts (1.1) zugekehrten Seite mit einem den freien Rand aufnehmenden Steckschlitz (2.3) versehen ist und an dem freien Rand mit Halteelementen (2.2) befestigt ist.

7. Auftraghilfe nach einem der vorhergehenden Ansprüche,
**dadurch gekennzeichnet,**
**dass** die Borstenanordnung (2) achsparallel zu dem sich öffnenden Abschnitt (1.1) oder zumindest parallel zueinander oder schräg nach außen gerichtete Borsten aufweist.

8. Auftraghilfe nach einem der vorhergehenden Ansprüche,
**dadurch gekennzeichnet,**
**dass** der Befestigungsabschnitt (3) einen verstellbaren Schwenkabschnitt (3.2) aufweist.

9. Auftraghilfe nach einem der vorhergehenden Ansprüche,
**dadurch gekennzeichnet,**
**dass** der sich öffnende Abschnitt (1.1) trichterförmig ausgebildet ist.

10. Auftraghilfe nach einem der vorhergehenden Ansprüche,
**dadurch gekennzeichnet,**
**dass** die Borsten um weniger als die Hälfte ihrer Länge über den freien Rand des Schutzringes (5) vorstehen.

11. Auftraghilfe nach einem der vorhergehenden Ansprüche,
**dadurch gekennzeichnet,**
**dass** der Schutzring (5) über den Borstenring oder unmittelbar an dem freien Randbereich des sich öffnenden Abschnittes (1.1) angebracht ist.

12. Auftraghilfe nach einem der vorhergehenden Ansprüche,
**dadurch gekennzeichnet,**
**dass** der Schutzring (5) aus Kunststoff oder Gummi besteht und geringere Steifigkeit besitzt als der sich öffnende Abschnitt (1.1).

13. Auftraghilfe nach einem der vorhergehenden Ansprüche,
**dadurch gekennzeichnet,**
**dass** der sich öffnende Abschnitt (1.1) in seinem auslassseitigen Randbereich achsparallel ausgebildet ist.

14. Druckluftfreie Sprühpistole mit einer Auftraghilfe nach einem der vorhergehenden Ansprüche, wobei der Förderdruck mehr als 0, aber höchstens 80 bar beträgt.

15. Druckluftfreie Sprühpistole nach Anspruch 14,
**dadurch gekennzeichnet,**
**dass** der Förderdruck zwischen 10 und 50 bar beträgt und die Fördervorrichtung als Schlauchpumpe, Membranpumpe, Kolbenpumpe, Schneckenpumpe oder Peristaltikpumpe ausgebildet ist.

## Claims

1. Application means for applying colours and primer coats or similar through the intermediary of an air spray gun (4) that does not use compressed air, wherein the application means (1) includes a portion (1.1), which opens in the longitudinal direction and at its narrow inlet transfers into a fastening portion (3) for mounting on the spray gun (4) and at its end region on the outlet side is provided with a circumferential bristle arrangement (2) which protrudes in the spraying direction, **characterised in that** on the inside of the bristle arrangement (2) there is disposed a protective ring (5), which is connected to the free edge region of the opening portion (1.1) on the outlet side and beyond which the bristles protrude with their free ends.

2. Application means according to claim 1, **characterised in that** the cross-section of the opening portion (1.1) is configured longitudinally with a longitudinal extension that can be oriented corresponding to the cross-section of the spray jet.

3. Application means according to claim 2, **characterised in that** the cross-section of the opening portion (1.1) is oval, circular or polygonal.

4. Application means according to one of the preceding claims, **characterised in that** the fastening portion (3) is provided with a screw-type fastening, plug-in fastening, a bayonet closure, a locking fastening or an adhesive fastening.

5. Application means according to one of the preceding claims, **characterised in that** the bristle arrangement (2) includes a mounting (2.1, 2.2), with which it is mountable or is mounted so as to be detachable on the edge of the outlet.

6. Application means according to claim 5, **characterised in that** the mounting includes a bristle ring (2.1), which is provided on its side facing the free edge of the opening portion (1.1) with a plug-in slot (2.3) for the accommodation of the free edge and is secured with retaining elements (2.2) on the free edge.

7. Application means according to one of the preceding claims, **characterised in that** the bristle arrangement (2) includes bristles which are directed parallel relative to the axis of the opening portion (1.1) or are directed at least parallel to each other or are directed inclinedly outwards.

8. Application means according to one of the preceding claims, **characterised in that** the fastening portion (3) includes an adjustable pivotal portion (3.2).

9. Application means according to one of the preceding claims, **characterised in that** the opening portion (1.1) is funnel shaped.

10. Application means according to one of the preceding claims, **characterised in that** the bristles protrude beyond the free edge of the protective ring (5) by less than half of their length.

11. Application means according to one of the preceding claims, **characterised in that** the protective ring (5) is mounted over the bristle ring or directly on the free edge region of the opening portion (1.1).

12. Application means according to one of the preceding claims, **characterised in that** the protective ring (5) is produced from plastics material or rubber and is less rigid than the opening portion (1.1).

13. Application means according to one of the preceding claims, **characterised in that** the opening portion (1.1) is configured parallel to the axis in its edge region on the outlet side.

14. Spray gun that does not use compressed air, said spray gun having an application means according to one of the preceding claims, wherein the delivery pressure is in excess of 0 but is no more than 80 bar.

15. Spray gun that does not use compressed air according to claim 14, **characterised in that** the delivery pressure is between 10 and 50 bar and the delivery apparatus is a hose pump, diaphragm pump, piston pump, spiral pump or a peristaltic pump.

## Revendications

1. Dispositif d'aide à l'enduction destiné à appliquer des peintures et des couches de fond ou similaires au moyen d'un pistolet de projection (4) sans air comprimé, le système d'aide à l'enduction (1) comprenant une section (1.1) s'évasant dans la direction longitudinale, qui se transforme au niveau de son orifice d'admission étroit en une section de fixation (3) pour son montage sur le pistolet de projection (4) et est pourvue au niveau de sa zone de bord du côté orifice d'évacuation d'un système de brosses (2) circulaire, faisant saillie dans la direction de projection,
**caractérisé en ce que**
une bague de protection (5) reliée à la zone de bord libre du côté orifice d'évacuation de la section allant en s'évasant (1.1) est disposée sur la face intérieure du système de brosses (2), bague de laquelle les brosses dépassent avec leurs extrémités libres.

2. Dispositif d'aide à l'enduction selon la revendication 1,
**caractérisé en ce que**
la section allant en s'évasant (1.1) est conçue, en section transversale, de façon longitudinale avec une extension longitudinale pouvant être orientée en fonction de la section transversale du jet de projection.

3. Dispositif d'aide à l'enduction selon la revendication 2,
**caractérisé en ce que**
la section allant en s'évasant (1) possède une section transversale ovale, circulaire ou polygonale.

4. Dispositif d'aide à l'enduction selon l'une quelconque des revendications précédentes,
**caractérisé en ce que**
la section de fixation (3) est pourvue d'une fixation vissable, d'une fixation emboîtable, d'un joint à baïonnette, d'une fixation par enclenchement ou d'une fixation par serrage.

5. Dispositif d'aide à l'enduction selon l'une quelconque des revendications précédentes,
**caractérisé en ce que**
le système de brosses (2) comprend un support (2.1, 2.2), avec lequel il peut être fixé ou est fixé de manière amovible sur le bord de l'orifice d'évacuation.

6. Dispositif d'aide à l'enduction selon la revendication 5,
**caractérisé en ce que**
le support comprend une bague de brosse (2.1) qui est pourvue sur sa face tournée vers le bord libre de la section allant en s'évasant (1.1) d'une fente d'emboîtement (2.3) recevant le bord libre et est fixé sur le bord libre par des éléments de retenue (2.2).

7. Dispositif d'aide à l'enduction selon l'une quelconque des revendications précédentes,
**caractérisé en ce que**
le système de brosses (2) comprend des brosses orientées en direction parallèle à l'axe de la section allant en s'évasant (1.1) ou au moins parallèlement les unes aux autres ou de manière oblique vers l'extérieur.

8. Dispositif d'aide à l'enduction selon l'une quelconque des revendications précédentes,
**caractérisé en ce que**
la section de fixation (3) comprend une section de pivotement réglable (3.2).

9. Dispositif d'aide à l'enduction selon l'une quelconque des revendications précédentes,
**caractérisé en ce que**
la section allant en s'évasant (1.1) est conçue en forme d'entonnoir.

10. Dispositif d'aide à l'enduction selon l'une quelconque des revendications précédentes,
**caractérisé en ce que**
les brosses dépassent de moins de la moitié de leur longueur du bord libre de la bague de protection (5)

11. Dispositif d'aide à l'enduction selon l'une quelconque des revendications précédentes,
**caractérisé en ce que**
la bague de protection (5) est fixée au-dessus de la bague de brosse ou directement sur la zone de bord libre de la section allant en s'évasant (1.1).

12. Dispositif d'aide à l'enduction selon l'une quelconque des revendications précédentes,
**caractérisé en ce que**
la bague de protection (5) est constituée de matière synthétique ou de caoutchouc et possède une résistance moins élevée que celle de la section allant en s'évasant (1.1).

13. Dispositif d'aide à l'enduction selon l'une quelconque des revendications précédentes,
**caractérisé en ce que**
la section allant en s'évasant (1.1) est conçue de manière parallèle à l'axe dans sa zone de bord du côté orifice d'évacuation.

14. Pistolet de projection sans air comprimé comprenant un dispositif d'aide à l'enduction selon l'une quelconque des revendications précédentes, la pression de refoulement s'élevant à plus de 0, mais étant au maximum de 80 bars.

15. Pistolet de projection sans air comprimé selon la revendication 14,
**caractérisé en ce que**
la pression de refoulement est comprise entre 10 et 50 bar et le dispositif de refoulement est conçu comme une pompe tubulaire, une pompe à membrane, une pompe à piston, une pompe à vis ou une pompe péristaltique.
